# EUROPÄISCHE PATENTSCHRIFT

(11) **EP 3 440 946 B1**
(45) Veröffentlichungstag und Bekanntmachung des Hinweises auf die Patenterteilung: **22.12.2021**
(21) Anmeldenummer: 18187215.1
(22) Anmeldetag: 03.08.2018
(51) Int. Cl.: A24C 5/14, A24D 3/02, A24C 5/18

(54) **MASCHINE DER TABAK VERARBEITENDEN INDUSTRIE ZUR GLEICHZEITIGEN HERSTELLUNG MEHRERER STRÄNGE**
MACHINE FOR THE TOBACCO PROCESSING INDUSTRY FOR SIMULTANEOUSLY PRODUCING A NUMBER OF STRANDS
MACHINE DE L'INDUSTRIE DE TRAITEMENT DU TABAC DESTINÉE À LA PRODUCTION SIMULTANÉE D'UNE PLURALITÉ DE BOUDINS

(30) Priorität: 08.08.2017 DE 102017007455
(43) Veröffentlichungstag der Anmeldung: 13.02.2019
(73) Patentinhaber: Hauni Maschinenbau GmbH, 21033 Hamburg (DE)
(72) Erfinder: Theivogt, Klaus, 23879 Mölln (DE); Riethmüller, Rolf, 21217 Seevetal (DE); Günter, Lutz, 21493 Elmenhorst (DE); Wüsthoff, Kai-Uwe, 19073 Wittenförden (DE); Lenz, Andreas, 22111 Hamburg (DE); Bozyk, Harald, 21481 Lauenburg (DE); Syrzisko, Frank, 21509 Glinde (DE)
(74) Vertreter: Eisenführ Speiser

(56) Entgegenhaltungen:
- DE-A1- 2 526 850
- DE-A1- 19 951 062
- DE-A1-102010 024 380
- US-A1- 2015 150 302

## Beschreibung

Industrie, insbesondere Doppelstrangmaschine, zur gleichzeitigen Herstellung mehrerer Stränge, insbesondere Filterstränge oder Tabakstränge, mit einer Materialbahnbereitstellungseinrichtung, die ausgebildet ist, insbesondere Papier, Kunststofffolie, Metallfolie und/oder Tabakfolie aufweisendes, bahnförmiges Material bereitzustellen, und einer stromabwärts nachgeordneten Mehrfachstrangbildungseinrichtung, die ausgebildet ist, aus dem bahnförmigen Material mehrere Stränge zu bilden.

DE 10 2010 024 380 A1 zeigt und beschreibt eine Anordnung, bestehend aus einer Strangherstellungsvorrichtung zum Herstellen eines Strangs der Tabak verarbeitenden Industrie und einer Bobinenwechselvorrichtung zum Zuführen einer endlosen Materialbahn an die Strangherstellungsvorrichtung, wobei die Strangherstellungsvorrichtung neben strangfördernden und strangformenden Komponenten, zu denen insbesondere ein Formatband zum Umhüllen des Strangs mit einer Materialbahn gehört und die Bobinenwechselvorrichtung neben mindestens zwei mittels eines Antriebs rotierend antreibbaren Bobinenaufnahmen eine Spleißstation zum Verbinden einer von einer ersten Bobine ablaufenden Materialbahn mit einer von einer zweiten Bobine ablaufenden Materialbahn sowie Umlenk- und/oder Führungswalzen für die abgezogenen Materialbahnen aufweist.

Es ist eine Aufgabe der vorliegenden Erfindung, eine Mehrfach-Strangmaschine der eingangs genannten Art derart zu modifizieren, dass sich auf einfache Weise aus dem von der Materialbahnbereitstellungseinrichtung bereitgestellten bahnförmigen Material mehrere als Artikel der Tabak verarbeitenden Industrie vorgesehene Stränge, insbesondere Filterstränge oder Tabakstränge, herstellen lassen.

Diese Aufgabe wird gelöst mit einer Mehrfach-Strangmaschine gemäß Anspruch 1.

Durch die Verwendung einer Crimpeinrichtung lässt sich das bahnförmige Material besonders einfach zu einem Strang herstellen, indem es zunächst von der Crimpeinrichtung gecrimpt und anschließend zu einem Strang zusammengeknüllt oder -gedrückt wird. Dadurch, dass erfindungsgemäß die Crimpeinrichtung ausgebildet ist, das bahnförmige Material für sämtliche von der Mehrfachstrangbildungseinrichtung zu bildende Stränge gemeinsam zu crimpen, lässt sich der Crimpvorgang vereinfachen und lassen sich Antriebe einsparen. Des Weiteren ermöglicht die erfindungsgemäße Konstruktion auch eine Einsparung an Aufstellfläche der Mehrfach-Strangmaschine.

Bevorzugte Ausführungen und Weiterbildungen der Erfindung sind in den abhängigen Ansprüchen angegeben.

In einer nicht erfindungsgemäßen Ausführung weist die Crimpeinrichtung eine einzige Crimpwalze oder ein einziges Crimpwalzenpaar auf, wobei die einzige Crimpwalze oder das einzige Crimpwalzenpaar ausgebildet ist, das von der Materialbahnbereitstellungseinrichtung bereitgestellte bahnförmige Material für sämtliche von der Mehrfachstrangbildungseinrichtung zu bildende Stränge gemeinsam zu crimpen.

Erfindungsgemäß weist die Crimpeinrichtung eine Mehrzahl von synchron angetriebenen Crimpwalzen oder Crimpwalzenpaaren auf, die ausgebildet sind, das von der Materialbahnbereitstellungseinrichtung bereitgestellte bahnförmige Material für sämtliche von der Mehrfachstrangbildungseinrichtung zu bildende Stränge gemeinsam zu crimpen.

Bei einer alternativen Ausführung weist die Crimpeinrichtung entsprechend der Anzahl der von der Mehrfachstrangbildungseinrichtung zu bildenden Stränge eine Mehrzahl von synchron angetriebenen Crimpwalzen oder Crimpwalzenpaaren auf, von denen jeweils eine Crimpwalze oder ein Crimpwalzenpaar einem bahnförmigen Abschnitt aus dem von der Materialbahnbereitstellungseinrichtung bereitgestellten bahnförmigen Material für einen von der Mehrfachstrangbildungseinrichtung zu bildenden Strang zugeordnet und ausgebildet ist, diesen bahnförmigen Abschnitt zu crimpen.

Bevorzugt ist die Materialbahnbereitstellungseinrichtung ausgebildet, bahnförmiges Material bereitzustellen, das entsprechend der Anzahl der von der Mehrfachstrangbildungseinrichtung zu bildenden Stränge eine Mehrzahl von nebeneinanderliegenden bahnförmigen Abschnitten aufweist, wobei jeder bahnförmige Abschnitt zur Bildung eines Stranges aus einer Mehrzahl von von der Mehrfachstrangbildungseinrichtung zu bildenden Stränge bestimmt ist und die Breite des bahnförmigen Materials im Wesentlichen der Summe der Breiten der bahnförmigen Abschnitte entspricht.

Bevorzugt ist eine Materialbahnvereinzelungseinrichtung vorgesehen, die ausgebildet ist, das von der Materialbahnbereitstellungseinrichtung bereitgestellte bahnförmige Material in nebeneinanderliegende bahnförmige Abschnitte zu vereinzeln, die separate Materialbahnen bilden, und zwischen der Materialbahnbereitstellungseinrichtung und der Mehrfachstrangbildungseinrichtung angeordnet ist.

Bei einer Weiterbildung dieser Ausführung ist die Materialbahnvereinzelungseinrichtung stromaufwärts vor der Crimpeinrichtung angeordnet, und zwar bevorzugt näher an der Crimpeinrichtung als an der Materialbahnbereitstellungseinrichtung und besonders bevorzugt auch unmittelbar stromaufwärts vor der Crimpeinrichtung. Insbesondere wenn die Materialbahnvereinzelungseinrichtung als Auftrennungseinrichtung und bevorzugt als Längsschneideeinrichtung ausgebildet ist, ist diese Weiterbildung insoweit besonders vorteilhaft, als dass sich die Auftrennungs- bzw. Schnittlinien entlang des bahnförmigen Materials exakt bestimmen lassen.

Bei einer alternativen Weiterbildung ist die Materialbahnvereinzelungseinrichtung stromabwärts von der Crimpeinrichtung angeordnet, wobei bevorzugt die Materialbahnvereinzelungseinrichtung entweder näher an der Crimpeinrichtung als an der Mehrfachstrangbildungseinrichtung oder näher an der Mehrfachstrangbildungseinrichtung als an der Crimpeinrichtung angeordnet ist. Demnach kann die Vereinzelung des bahnförmigen Materials gemäß einer zweiten Alternative unmittelbar nach dem Crimpen oder gemäß einer dritten Alternative auch unmittelbar vor der Strangbildung erfolgen.

Vorzugsweise weist die Materialbahnvereinzelungseinrichtung eine Längsschneideeinrichtung auf, die zum Schneiden des bahnförmigen Materials in dessen Transportrichtung ausgebildet ist.

Bevorzugt weist die Materialbahnbereitstellungseinrichtung Mittel zur Aufnahme mindestens einer bahnförmiges Material enthaltenden Bobine sowie Mittel zum Abwickeln der Bobine auf.

Alternativ zur Bereitstellung von bahnförmigem Material mit einer Mehrzahl von nebeneinanderliegenden bahnförmigen Abschnitten kann die Materialbahnbereitstellungseinrichtung auch ausgebildet sein, das bahnförmige Material in einer Anzahl von separaten Materialbahnen entsprechend der Anzahl der von der Mehrfachstrangbildungseinrichtung zu bildenden Stränge bereitzustellen. Bei einer Weiterbildung dieser Ausführung weist die Materialbahnbereitstellungseinrichtung Mittel zur Aufnahme mindestens einer Bobine, die bahnförmiges Material enthält, welches in eine Mehrzahl von nebeneinanderliegenden Materialbahnen entsprechend der Anzahl der von der Mehrfachstrangbildungseinrichtung zu bildenden Stränge unterteilt ist, sowie Mittel zum Abwickeln der Bobine auf. Hiernach wird also das bahnförmige Material bereits in Form von separat ausgebildeten Materialbahnen bereitgestellt.

Vorzugsweise ist eine Verbindungseinrichtung vorgesehen, die zwischen der Materialbahnbereitstellungseinrichtung und der Crimpeinrichtung angeordnet ist. Zweckmäßigerweise ist die Verbindungseinrichtung stromaufwärts von der Materialbahnvereinzelungseinrichtung angeordnet.

Des Weiteren ist bevorzugt eine Puffereinrichtung vorgesehen, die zwischen der Materialbahnbereitstellungseinrichtung und der Crimpeinrichtung angeordnet ist. Die Puffereinrichtung hat den Vorteil, die Bereitstellung von bahnförmigem Material auch im Falle von Schwankungen in der Prozessgeschwindigkeit oder sogar einer kurzzeitigen Prozessunterbrechung zu gewährleisten. Die Puffereinrichtung ist bevorzugt stromaufwärts vor der Materialbahnvereinzelungseinrichtung angeordnet, sodass die Pufferwirkung für alle bahnförmigen Abschnitte des bahnförmigen Materials bzw. für alle Materialbahnen in gleicher Weise Anwendung findet. Des Weiteren ist bevorzugt die Puffereinrichtung stromabwärts nach der Verbindungseinrichtung anzuordnen.

Bedingt durch die Breite der Materialbahnen könnte sich ein Bahnmittenabstand ergeben, der so groß ist, dass in einer nachgeschalteten Schneideeinrichtung mindestens zwei separate Messerträger oder gar eine entsprechende Vielzahl von Messerträgern zu verwenden sind. Um dies zu verhindern, wird gemäß einer weiteren bevorzugten Ausführung eine Abstandsreduziereinrichtung vorgeschlagen, die ausgebildet ist, mindestens zwei separate Materialbahnen, die aus dem von der Materialbahnbereitstellungseinrichtung bereitgestellten bahnförmigen Material gebildet worden sind, aus einer im Wesentlichen flach nebeneinanderliegenden Anordnung in eine Ausrichtung zu verbringen, in der sie mit einer ihrer Oberflächen im Wesentlichen einander gegenüberliegen und deren Abstand voneinander geringer ist als der Abstand zwischen den Mittellinien der Materialbahnen voneinander vor Eintritt in die Abstandsreduziereinrichtung. Demnach werden bei dieser bevorzugten Ausführung die Materialbahnen in eine übereinanderliegende bzw. hochkant nebeneinanderliegende Anordnung verbracht, deren Abstand erforderlichenfalls sehr gering gehalten werden kann. Somit erlaubt diese Ausführung weiterhin die Verwendung nur eines Messerträgers in einer nachgeschalteten Schneideeinrichtung, sodass mit nur einem einzigen Messer mindestens zwei oder ggf. auch mehr Stränge gemeinsam geschnitten werden können.

Vorzugsweise ist die Abstandsreduziereinrichtung derart ausgebildet, dass vor Eintritt in die Abstandsreduziereinrichtung die Materialbahnen nebeneinander im Wesentlichen in einer gemeinsamen Ebene liegen.

Bei einer weiteren bevorzugten Weiterbildung ist die Abstandsreduziereinrichtung ausgebildet, die mindestens zwei separaten Materialbahnen derart umzulenken, dass sie in, vorzugsweise im Wesentlichen zueinander parallele, Austrittsebenen verbracht werden, deren Abstand voneinander geringer ist als der Abstand zwischen den Mittellinien der Materialbahnen voneinander vor Eintritt in die Abstandsreduziereinrichtung.

Bei einer Weiterbildung ist die Abstandsreduziereinrichtung ausgebildet, die Materialbahnen um ihre Mittelachse um 90° zu verdrehen, wozu die Abstandsreduziereinrichtung für jede Materialbahn ein erstes stabförmiges Umlenkmittel und ein gegenüber dem ersten stabförmigen Umlenkmittel um 90° versetzt angeordnetes zweites stabförmiges Umlenkmittel aufweisen kann.

Bei einer alternativen Weiterbildung weist die Abstandsreduziereinrichtung für jede Materialbahn ein erstes stabförmiges Umlenkmittel zur Umlenkung der Materialbahn um weniger als 90°, ein stromabwärts vom ersten stabförmigen Umlenkmittel angeordnetes zweites stabförmiges Umlenkmittel, das in der Ebene liegt, die von der Materialbahn nach Verlassen des ersten stabförmigen Umlenkmittels aufgespannt wird, und dabei in einem Winkel gegenüber dem ersten stabförmigen Umlenkmittel orientiert ist, und eine stromabwärts vom zweiten stabförmigen Umlenkmittel vorgesehenes drittes stabförmiges Umlenkmittel, das in der von der Materialbahn nach Verlassen des zweiten stabförmigen Umlenkmittels aufgespannten Ebene liegt und in einem Winkel, vorzugsweise von 90°, gegenüber dem zweiten stabförmigen Umlenkmittel orientiert ist, auf. Bevorzugt sind das zweite stabförmige Umlenkmittel und das dritte stabförmige Umlenkmittel mit einer ihrer beiden Enden aneinander befestigt.

Vorzugsweise ist mindestens ein stabförmiges Umlenkmittel als Umlenkstab, Umlenkrolle oder Umlenkwalze ausgebildet.

Zweckmäßigerweise weist die Mehrfachstrangbildungseinrichtung entsprechend der Anzahl der zu bildenden Stränge eine Anzahl von Formschultern auf, die ausgebildet sind, das bahnförmige Material jeweils zu einer Röhre zu formen. Für eine Abstandsreduzierung der Stränge voneinander ist es von Vorteil, die Formschultern derart geneigt zueinander anzuordnen, dass deren Abstand in Bewegungsrichtung des bahnförmigen Materials abnimmt.

Des Weiteren kann die Mehrfachstrangbildungseinrichtung eine entsprechende Anzahl von Scheiben und Sternen aufweisen, um das bahnförmige Material zu Strängen zusammenzufassen.

Gemäß einer weiteren bevorzugten Ausführung weist die Mehrfachstrangbildungseinrichtung eine Anzahl von Fingern entsprechend der Anzahl der zu bildenden Stränge auf, wobei die Finger ausgebildet sind, zumindest eine Vorformung der Stränge zu erzielen.

Bevorzugt ist stromabwärts nach der Mehrfachstrangbildungseinrichtung eine Formateinrichtung angeordnet, die ausgebildet ist, die von der Mehrfachstrangbildungseinrichtung gebildeten Stränge jeweils mit, vorzugsweise Papier aufweisendem, Umhüllungsmaterial zu versehen.

Gemäß einer bevorzugten Weiterbildung weist die Formateinrichtung entsprechend der Anzahl der von der Mehrfachstrangbildungseinrichtung gebildeten Stränge eine Mehrzahl von Transportpfaden auf, die in Bewegungsrichtung aufeinanderzu gerichtet sind, sodass der Abstand der Transportpfade voneinander an ihrem stromabwärts gelegenen Ende kleiner als an ihrem stromaufwärts gelegenen Anfang ist. Somit ist es auch bei dieser Weiterbildung möglich, eine Abstandsreduzierung zwischen den Strängen zu erzielen, und zwar in geschickter Weise durch entsprechende Ausbildung und Verwendung der Formateinrichtung.

Vorzugsweise fluchtet mindestens ein Transportpfad der Formateinrichtung mit einem Finger der vorgeschalteten Mehrfachstrangbildungseinrichtung, wodurch sich auf besonders vorteilhafte Weise ein reibungsloser Transport der Stränge ergibt.

Des Weiteren kann entsprechend der Anzahl der von der Mehrfachstrangbildungseinrichtung zu bildenden Stränge eine Mehrzahl von Transportpfaden vorgesehen sein, die von der Mehrfachstrangbildungseinrichtung zur Formateinrichtung verlaufen, wobei mindestens zwei dieser Transportpfade mit ihrem stromaufwärts gelegenen Abschnitt benachbart zur Mehrfachstrangbildungseinrichtung in Transportrichtung aufeinanderzu gerichtet sind und mit ihrem stromabwärts gelegenen Abschnitt benachbart zur Formateinrichtung parallel zueinander orientiert sind, sodass der Abstand dieser Transportpfade voneinander an ihrem stromabwärts gelegenen Ende vor der Formateinrichtung geringer als an ihrem stromaufwärts gelegenen Anfang benachbart zur Mehrfachstrangbildungseinrichtung ist. Somit werden die Stränge schon in oder nach der Vorformung zusammengeführt, sodass sie in der Formateinrichtung bereits den gewünschten reduzierten Abstand voneinander einnehmen und demnach in einer nachgeschalteten Schneideeinrichtung mit nur einem Messerträger gemeinsam geschnitten werden können.

Vorzugsweise weist die Formateinrichtung einen sämtlichen Transportpfaden zugeordneten gemeinsamen Antrieb auf, der für den gleichzeitigen Transport der Stränge in sämtlichen Transportpfaden ausgebildet ist. Diese Ausführung hat den Vorteil, dass separate Antriebe eingespart werden können.

Bevorzugt der Formateinrichtung stromabwärts nachgeschaltet ist eine Strangschneideeinrichtung, die ausgebildet ist, die Stränge in Stäbe mit diskreter Länge zu schneiden. Bei einer bevorzugten Weiterbildung ist entsprechend der Anzahl der von der Mehrfachstrangbildungseinrichtung gebildeten Stränge eine Mehrzahl von Transportpfaden vorgesehen, die sich an die Transportpfade der Formateinrichtung anschließen und durch die Strangschneideeinrichtung verlaufen.

Dabei kann mindestens ein Transportpfad im Wesentlichen über seine gesamte Länge durch die Strangschneideeinrichtung hindurch mit dem zugehörigen vorgeschalteten Transportpfad der Formateinrichtung fluchten. Somit stehen bei dieser Weiterbildung die Formatbänder der Formateinrichtung und die nachgeschalteten Transportpfade V-förmig zueinander. Gleichwohl ist es möglich, die Stränge rechtwinklig zu schneiden, wenn die Messer auf dem rotierenden Messerträger eine kreisförmige Bahn beschreiben, deren Verlauf, Orientierung und Durchmesser entsprechend angepasst ist.

Alternativ ist es aber auch möglich, mindestens zwei Transportpfade auf ihrem Weg von der Formateinrichtung zur Strangschneideeinrichtung in eine parallele Ausrichtung zueinander zu verbringen, sodass diese Transportpfade parallel zueinander und unter einem geringen Abstand voneinander durch die Strangschneideeinrichtung verlaufen.

Eine weitere bevorzugte Ausführung ist gekennzeichnet durch eine zwischen der Materialbahnbereitstellungseinrichtung und der Crimpeinrichtung angeordnete, aktiv angetriebene Zugwalze und eine Regelungseinrichtung, die die Zugwalze derart ansteuert, dass die Zugwalze die gewünschte Transportgeschwindigkeit vorgibt, und die Crimpeinrichtung derart ansteuert, dass die Transportgeschwindigkeit in der Crimpeinrichtung auf die von der Zugwalze vorgegebene Transportgeschwindigkeit synchronisiert ist. Somit gibt die Zugwalze die Bahngeschwindigkeit vor, während die Crimpeinrichtung auf die Zugwalze synchronisiert ist. Somit ist garantiert, dass die exakt benötigte Menge an bahnförmigem Material an die Mehrfachstrangbildungseinrichtung geliefert wird und somit die Produktlänge entsprechend der Vorgabe korrekt bleibt.

Bei einer bevorzugten Weiterbildung ist die Regelungseinrichtung ausgebildet, die Umfangsgeschwindigkeit der Crimpwalze(n) auf die Umfangsgeschwindigkeit der Zugwalze zu synchronisieren.

Des Weiteren kann die Regelungseinrichtung ferner ausgebildet sein, den Schneidevorgang der Strangschneideeinrichtung auf die von der Zugwalze vorgegebene Transportgeschwindigkeit zu synchronisieren.

Eine weitere Weiterbildung ist dadurch gekennzeichnet, dass die Formateinrichtung eine Antriebseinrichtung aufweist, die für den Transport der Stränge entlang der Transportpfade vorgesehen ist, und die Regelungseinrichtung ausgebildet ist, die Antriebseinrichtung der Formateinrichtung so anzusteuern, dass die Transportgeschwindigkeit entlang der Transportpfade innerhalb der Formateinrichtung um einen Differenzwert größer ist als die von der Zugwalze vorgegebene Transportgeschwindigkeit.

Bevorzugt ist zwischen der Crimpeinrichtung und der Formateinrichtung eine Bahnzugspannungsregelungseinrichtung angeordnet, die den Differenzwert als Regelungsfaktor vorgibt. Dabei kann die Bahnzugspannungsregelungseinrichtung eine Tänzerwalze aufweisen und die Regelungseinrichtung ausgebildet sein, aus der Auslenkung der Tänzerwalze den Differenzwert zu ermitteln. Somit erhält die Antriebseinrichtung der Formateinrichtung zusätzlich einen Regelungsfaktor aus der Auslenkung der vorgeschalteten Tänzerwalze. Des Weiteren lässt sich die Materialbahn einfach einfädeln, da eine mögliche Schlaufe während des Hochfahrens der Maschine durch die jeweilige Tänzerwalze ermittelt und durch die Antriebseinrichtung der Formateinrichtung ausgeglichen wird. Eine Schlaufenbildung zwischen den Materialbahnen während des normalen Betriebes, beispielsweise bedingt durch unterschiedlichen Verschleiß von Formatbändern in der Formateinrichtung, wird durch die Regelung mithilfe der Tänzerwalze verhindert, wobei der auszuregelnde Wert unterhalb der zulässigen Längentoleranz der herzustellenden Stäbe liegt.

Eine weitere bevorzugte Weiterbildung ist dadurch gekennzeichnet, dass die Formateinrichtung entsprechend der Anzahl der von der Mehrfachstrangbildungseinrichtung zu bildenden Stränge eine Mehrzahl von endlos umlaufenden Formatbändern aufweist, die ausgebildet sind, einen Streifen aus Umhüllungsmaterial aufzunehmen und mitzunehmen, und sich mit einem Trum entlang eines zugeordneten Transportpfades bewegen, wo sie dann ausgebildet sind, den Streifen aus Umhüllungsmaterial um den Strang zu legen, die Antriebseinrichtung zur umlaufenden Bewegung der Formatbänder vorgesehen und die Regelungseinrichtung ausgebildet ist, die Geschwindigkeit der Formatbänder im Bereich der Transportpfade auf einen Wert einzustellen, der um den Differenzwert größer als die von der Zugwalze vorgegebene Transportgeschwindigkeit ist. Bei dieser Weiterbildung wird das Umhüllungsmaterial durch die Formatbänder eingezogen und bevorzugt lediglich durch Zugwalzen ohne Gummirollen passiv unterstützt.

Bevorzugte Ausführungen der Erfindung werden anhand der nachfolgenden Zeichnungen näher erläutert. Es zeigen:
- Figur 1: eine schematische Darstellung einer nicht erfindungsgemäßen Mehrfach-Strangmaschine;
- Figur 2: eine schematische Darstellung einer Mehrfach-Strangmaschine gemäß einer bevorzugten Ausführung;
- Figur 3: eine schematische Darstellung einer Mehrfach-Strangmaschine gemäß einer weiteren nicht erfindungsgemäßen Ausführung;
- Figur 4: eine schematische Darstellung einer Mehrfach-Strangmaschine gemäß einer zweiten bevorzugten Ausführung;
- Figur 5: einen Abschnitt einer Mehrfach-Strangmaschine mit einer zusätzlich vorgesehenen Abstandsreduziereinrichtung gemäß einer ersten Ausführung;
- Figur 6: einen Abschnitt einer Mehrfach-Strangmaschine mit einer zusätzlich vorgesehenen Abstandsreduziereinrichtung gemäß einer zweiten Ausführung;
- Figur 7: einen Abschnitt einer Mehrfach-Strangmaschine mit einer zusätzlich vorgesehenen Abstandsreduziereinrichtung gemäß einer dritten Ausführung in einer vollständigen Ansicht (a) und in Teilansichten (b und c);
- Figur 8: einen Abschnitt einer Mehrfach-Strangmaschine zwischen einer Mehrfachstrangbildungseinrichtung und einer Einstoßtrommel gemäß einer ersten Ausführung;
- Figur 9: einen Abschnitt einer Mehrfach-Strangmaschine zwischen einer Mehrfachstrangbildungseinrichtung und einer Einstoßtrommel gemäß einer zweiten Ausführung; und
- Figur 10: einen Abschnitt einer Mehrfach-Strangmaschine zwischen einer Mehrfachstrangbildungseinrichtung und einer Einstoßtrommel gemäß einer dritten Ausführung.

Die Figuren 1 bis 4 zeigen schematisch in verschiedenen Ausführungen eine Doppelstrangmaschine zur gleichzeitigen Herstellung von zwei Strängen der Tabak verarbeitenden Industrie, insbesondere Fasersträngen wie beispielsweise Filter- oder Tabaksträngen, aus hierfür geeignetem bahnförmigen Material. In den Figuren 6 bis 10 sind Einzelheiten der Doppelstrangmaschine in verschiedenen Ausführungen gezeigt. Gemäß den Figuren findet die Herstellung der Stränge von rechts nach links in Richtung der in den Figuren gezeigten Pfeilen A statt, welche zugleich auch die Transportrichtung der Stränge und des zugrundeliegenden bahnförmigen Materials angeben.

Wie Figur 1 erkennen lässt, weist die dort dargestellte nicht erfindungsgemäße Doppelstrangmaschine eine Materialbahnbereitstellungseinrichtung 2 auf, in der gemäß der in Figur 1 gezeigten Ausführung ein Drehteller 4 drehbar gelagert ist. Auf dem Drehteller 4 sind in einem diametralen Abstand voneinander zwei Lagerdorne 6 angeordnet, die parallel zu der nicht gezeigten Drehachse des Drehtellers 4 orientiert sind. Die Lagerdorne 6 dienen zur lösbaren Aufnahme von Bobinen, die in Figur 1 mit dem Bezugszeichen "8a" und "8b" gekennzeichnet sind.

Im dargestellten Ausführungsbeispiel enthalten die Bobinen 8a und 8b bahnförmiges Material in Form einer flach aufgewickelten einstückigen bzw. einlagigen Folienbahn. Da mit der Doppelstrangmaschine gleichzeitig zwei Stränge hergestellt werden sollen, hat die Folienbahn eine Breite, die mindestens der Summe aus einer ersten Breite, die für die Herstellung eines ersten Stranges benötigt wird, und einer zweiten Breite, die für die Herstellung eines zweiten Stranges benötigt wird, entspricht bzw. mindestens einen doppelten Wert derjenigen Breite hat, die für die Herstellung jeweils eines einzigen Stranges benötigt wird. Beispielsweise für die Herstellung von Tabaksträngen weist das bahnförmige Material Tabakfolie und für die Herstellung von Filtersträngen Papier und/oder gegebenenfalls auch Kunststofffolie auf.

Wenn die bisher benutzte "alte" Bobine droht leerzulaufen, muss auf eine "neue" Bobine gewechselt werden, wobei dieser Wechsel zweckmäßigerweise ohne Unterbrechung des Prozesses und somit sozusagen nahtlos stattzufinden hat. In Figur 1 handelt es sich bei der links dargestellten Bobine 8a um die alte Bobine, von der in der Momentaufnahme der Darstellung eine Folienbahn 10 abgezogen wird, und bei der rechts dargestellten Bobine 8b um die neue Bobine, die nach Leerlaufen der alten Bobine 8a dann eine entsprechend neue Folienbahn bereitstellt. Im Zuge des Wechsels von der alten Bobine 8a auf die neue Bobine 8b wird der Drehteller 4 einer Drehbewegung in der Ansicht von Figur 1 entgegen des Uhrzeigersinns unterworfen, wodurch die neue Bobine 8b die Position der alten Bobine 8a übernimmt und die alte Bobine 8a auf die Position der neuen Bobine 8b verbracht wird, um dort gegen eine weitere neue Bobine ausgewechselt zu werden, die dann auf den zugehörigen Lagerdorn 6 aufgesetzt wird.

Selbstverständlich ist es auch grundsätzlich denkbar, auf die Verwendung des Drehtellers 4 zu verzichten und die Lagerdorne 6 stationär anzuordnen. Ebenfalls ist es grundsätzlich alternativ denkbar, nur einen einzigen Lagerdorn 6 vorzusehen, was allerdings dann dazu führt, dass der Bobinenwechsel eine kurzzeitige Unterbrechung der Bereitstellung der Folienbahnen zur Folge hat, welche aber durch einen nachgeschalteten Pufferspeicher aufgefangen werden könnte.

Ferner weist die Materialbahnbereitstellungseinrichtung 2 eine Verbindungseinrichtung 12 auf, deren Aufgabe es ist, im Zuge des Bobinenwechsels die neue Folienbahn an die alte Folienbahn anzuheften.

Von der Materialbahnbereitstellungseinrichtung 2 wird die Folienbahn 10 mithilfe eines Zugwalzenpaars 14 in einen Pufferspeicher 16 gezogen, der im dargestellten Ausführungsbeispiel gemäß Figur 1 aus einem Schlaufenspeicher besteht.

In Bezug auf die Bewegungsrichtung der Folienbahn 10 gemäß Pfeil A stromabwärts ist im dargestellten Ausführungsbeispiel gemäß Figur 1 eine Materialbahnvereinzelungseinrichtung 18 vorgesehen, die im dargestellten Ausführungsbeispiel als Längsschneideeinrichtung ausgebildet ist, um die doppeltbreite einlagige bzw. einstückige Folienbahn 10 mittig in zwei einfach breite Folienbahnen 10a, 10b zu trennen bzw. schneiden. Die Materialbahnvereinzelungseinrichtung 18 weist ein Zugwalzenpaar 18a, welches dafür sorgt, dass die dort noch doppelt breite einlagige bzw. einstückige Folienbahn 10 aus dem Pufferspeicher 16 gezogen wird, und ein Messer 18b auf, das im dargestellten Ausführungsbeispiel als Scheibe ausgebildet ist. Die aufzutrennende Folienbahn 10 wird zwischen der einen Walze des Zugwalzenpaares 18a und dem Messer 18b geführt, wie Figur 1 schematisch erkennen lässt.

Die aus der Materialbahnvereinzelungseinrichtung 18 austretenden einzelnen Folienbahnen 10a, 10b werden in nebeneinanderliegender Anordnung einer Crimpeinrichtung 20 zugeführt, die im dargestellten Ausführungsbeispiel gemäß Figur 1 ein einziges Walzenpaar 22 aufweist, wobei mindestens eine Walze dieses Walzenpaares 22 als Crimpwalze ausgebildet ist. Da die beiden vereinzelten Folienbahnen 10a, 10b in nebeneinanderliegende Anordnung durch die Crimpeinrichtung 20 geführt werden, um dort gleichzeitig und gemeinsam gecrimpt zu werden, weist das Walzenpaar 22 eine Breite auf, die mindestens der doppelten Breite einer Folienbahn entspricht.

Somit ist bei der in Figur 1 abgebildeten Ausführung die Materialbahnvereinzelungseinrichtung 18 stromaufwärts vor der Crimpeinrichtung 20 angeordnet. Bevorzugt sollte dabei die Materialbahnvereinzelungseinrichtung 18 näher an der Crimpeinrichtung 20 als an der Materialbahnbereitstellungseinrichtung 2 angeordnet sein, sodass die Vereinzelung der doppelt breiten Folienbahn 10 in zwei einfach breite vereinzelte Folienbahnen 10a, 10b im Wesentlichen unmittelbar vor dem Crimpen stattfindet, wie auch Figur 1 schematisch erkennen lässt.

Grundsätzlich ist es alternativ aber auch denkbar, die Materialbahnvereinzelungseinrichtung stromabwärts von der Crimpeinrichtung 20 anzuordnen, und zwar vorzugsweise entweder so, dass die Vereinzelung unmittelbar nach dem Crimpen stattfindet, oder so, dass die Vereinzelung unmittelbar vor der Vorformung zu einem Strang stattfindet.

Nach Austritt aus der Crimpeinrichtung 22 werden die beiden einzelnen Folienbahnen 10a, 10b im dargestellten Ausführungsbeispiel räumlich voneinander getrennt und einer Doppelstrangbildungseinrichtung 24 zugeführt. Die Doppelstrangbildungseinrichtung 24 weist für die erste vereinzelte Folienbahn 10a eine erste Formschulter 26a, die die Folienbahn 10a aus ihrem bis dahin flach ausgebreiteten Zustand in einen strangähnlich vorgeformten Zustand verbringt, weitere in der Figur nicht dargestellte Komponenten wie einen Stern und eine Scheibe, die die Folienbahn 10a weiter zusammendrücken oder -knüllen, und einen stromabwärts gelegenen ersten Finger 28a auf, in dem die Folienbahn zu einem Strang verfestigt und aus dem dann der so entstandene Strang ausgegeben wird. In entsprechender Weise sind in der Doppelstrangbildungseinrichtung 24 für die zweite vereinzelte Folienbahn 10b eine zweite Formschulter 26b und ein zweiter Finger 28b sowie weitere in den Figuren nicht dargestellte Elemente wie eine Scheibe und/oder ein Stern vorgesehen, um auch die zweite vereinzelte Folienbahn 10b aus einem flach ausgebreiteten Zustand in eine Strangform zu verbringen.

In Bezug auf die Transportrichtung der aus den Folienbahnen 10a, 10b gebildeten Stränge gemäß Pfeil A stromabwärts von der Doppelstrangbildungseinrichtung 24 ist eine Formateinrichtung 30 vorgesehen, um die Stränge mit, vorzugsweise Papier aufweisendem, Umhüllungsmaterial zu umhüllen. Hierzu weist die Formateinrichtung 30 zur Verarbeitung des ersten Stranges ein endlos umlaufendes erstes Formatband 32a auf, das von einem ersten Antrieb 34a in umlaufende Bewegung versetzt wird. Ferner ist ein länglicher erster Formungskörper 36a vorgesehen, durch den, vorzugsweise im Wesentlichen geradlinig, ein Trum des ersten Formatbandes 32a geführt wird. Vor Eintritt in den ersten Formungskörper 36a wird das erste Formatband 32a um eine Führungsrolle 38a umgelenkt und nimmt dabei einen ersten Umhüllungsstreifen 40a mit, der von einer ersten Umhüllungsstreifenbobine 42a abgezogen wird. In dem ersten Formungskörper 36a wird dann der erste Umhüllungsstreifen 40a mithilfe des ersten Formatbandes 32a um den aus der ersten Folienbahn 10a gebildeten ersten Strang gelegt, sodass dann aus der Formateinrichtung 30 ein mit Umhüllungsmaterial versehener erster Strang austritt. In entsprechender Weise weist die Formateinrichtung 30 auch für den aus der zweiten Folienbahn 10b gebildeten zweiten Strang ein zweites Formatband 32b, das von einem zweiten Antrieb 34b angetrieben wird, einen zweiten länglichen Formungskörper 36b und benachbart zu dessen Einlass eine zweite Führungsrolle 38b auf, an der ein von einer zweiten Umhüllungsstreifenbobine 42b abgezogener zweiter Umhüllungsstreifen 40b vom zweiten Formatband 32b in den zweiten Formungskörper 36b mitgenommen wird. Dementsprechend tritt am Auslass der Formateinrichtung 30 auch ein aus der zweiten Folienbahn 10b gebildeter zweiter umhüllter Strang aus.

Der Formateinrichtung 30 stromabwärts nachgeschaltet ist eine Schneideeinrichtung 46, die im dargestellten Ausführungsbeispiel einen drehbar gelagerten, scheibenförmigen Messerträger 48 aufweist, an dessen Umfang diametral gegenüberliegend jeweils ein Messer 50 angeordnet ist, um die umhüllten Stränge in diskrete Stäbe zu schneiden.

Wie Figur 1 ebenfalls erkennen lässt, sind an verschiedenen Stellen in der beschriebenen Maschine sog. Tänzerwalzenanordnungen 52, 54 vorgesehen, mit denen sich die Zugspannung in der Folienbahn ermitteln und einstellen bzw. regeln lässt.

Wie Figur 1 des Weiteren schematisch erkennen lässt, sind im Laufe des Transportweges der Folienbahn(en) weitere Umlenk- und Führungsrollen vorgesehen, die jedoch nicht näher gekennzeichnet sind.

Figur 2 zeigt eine Doppelstrangmaschine in einer erfindungsgemäßen Ausführung, die sich von der ersten Ausführung gemäß Figur 1 dadurch unterscheidet, dass die Crimpeinrichtung 20 zwei getrennte Walzenpaare 22a, 22b aufweist, die jeweils mindestens eine Crimpwalze enthalten und von denen das erste Walzenpaar 22a zum Crimpen der ersten vereinzelten Folienbahn 10a und das zweite Walzenpaar 22b zum Crimpen der zweiten vereinzelten Folienbahn 10b vorgesehen ist. Demnach werden bei dieser Ausführung die beiden Folienbahnen 10a, 10b zwar gleichzeitig, jedoch räumlich getrennt voneinander gecrimpt, wobei anders als beim doppelt breiten Walzenpaar 22 von Figur 1 die Walzenpaare 22a, 22b in der Ausführung von Figur 2 nur eine einfache Breite aufweisen müssen. Anders als bei der ersten Ausführung gemäß Figur 1 kann ferner den beiden Walzenpaaren 22a, 22b jeweils ein getrennter Antrieb zugeordnet sein, die jedoch bevorzugt die beiden Walzenpaare 22a, 22b synchron antreiben. Alternativ ist es aber auch grundsätzlich denkbar, für beide Walzenpaare 22a, 22b einen gemeinsamen Antrieb vorzusehen.

Im Übrigen entspricht die Konstruktion der Doppelstrangmaschine von Figur 2 der Ausführung von Figur 1, sodass zur Vermeidung von Wiederholungen insoweit auf die zuvor angegebene Beschreibung von Figur 1 verwiesen wird.

Figur 3 zeigt eine Doppelstrangmaschine in einer ebenfalls nicht erfindungsgemäßen Ausführung, die sich von der ersten Ausführung gemäß Figur 1 dadurch unterscheidet, dass bereits von der Materialbahnbereitstellungseinrichtung 2 zwei getrennte Folienbahnen 10a, 10b in nebeneinanderliegender Anordnung zur Verfügung gestellt und abgegeben werden. Hierzu können Bobinen 8a, 8b verwendet werden, die jeweils die beiden Folienbahnen 10a, 10b im aufgewickelten Zustand in einer nebeneinanderliegenden, jedoch bereits getrennten Anordnung aufweisen und somit die gleiche oder ähnliche lichte Breite haben wie bei der ersten Ausführung gemäß Figur 1, wonach also diese Breite mindestens der Summe aus einer Breite der ersten Folienbahn 10a, die für die Herstellung eines ersten Stranges benötigt wird, und einer Breite der zweiten Folienbahn 10b, die für die Herstellung eines zweiten Stranges benötigt wird, entspricht bzw. mindestens einen doppelten Wert der Breite der einzelnen Folienbahn 10a oder 10b hat.

Alternativ ist es aber auch denkbar, zwei Bobinen nebeneinander auf einem Lagerdorn 6 anzuordnen, wobei jede Bobine nur eine Folienbahn 10a oder 10b im aufgewickelten Zustand aufweist und somit ihre Breite nur der Breite der aufgewickelten Folienbahn 10a oder 10b entsprechen muss. Allerdings sollte bei dieser alternativen Ausführung darauf geachtet werden, dass die beiden Folienbahnen 10a, 10b von beiden Bobinen gleichzeitig in nebeneinanderliegender Anordnung abgezogen werden. Auch der Wechsel des Bobinen-Paares sollte gleichzeitig erfolgen.

Ebenfalls sollte bei der dritten Ausführung gemäß Figur 3 im Falle des Bobinenwechsels die Verbindung an der neuen Folienbahn mit der vorauslaufenden alten Folienbahn in der Verbindungseinrichtung 12 im Wesentlichen gleichzeitig erfolgten. Entsprechedes gilt auch für die Zwischenspeicherung im Pufferspeicher 16.

Da die beiden nebeneinanderliegend transportierten Folienbahnen 10a, 10b auch noch gemeinsam in dem einzigen Walzenpaar 22 der Crimpeinrichtung 20 gecrimpt und erst stromabwärts von der Crimpeinrichtung 20 räumlich getrennt werden, ist die Verwendung einer Materialbahnvereinzelungseinrichtung 18 wie in der ersten Ausführung gemäß Figur 1 nicht erforderlich, sondern ist an der entsprechenden Stelle durch ein einfaches Zugwalzenpaar 19 ersetzt.

Im Übrigen entspricht die Konstruktion der Doppelstrangmaschine von Figur 3 der Ausführung von Figur 1, sodass zur Vermeidung von Wiederholungen insoweit auf die zuvor angegebene Beschreibung von Figur 1 verwiesen wird.

Figur 4 zeigt eine Doppelstrangmaschine in einer zweiten erfindungsgemäßen Ausführung, die hinsichtlich der Bereitstellung von zwei Folienbahnen 10a, 10b in nebeneinanderliegender, jedoch bereits getrennter Anordnung der dritten Ausführung von Figur 3 entspricht, sich jedoch in gleicher Weise von der dritten Ausführung gemäß Figur 3 unterscheidet wie die zweite Ausführung gemäß Figur 2 von der ersten Ausführung gemäß Figur 1, wonach nämlich bereits vor dem Crimpen und stromaufwärts vor der Crimpeinrichtung 20 die beiden Folienbahnen 10a, 10b von der Materialbahnvereinzelungseinrichtung 18 räumlich voneinander getrennt werden, und die Crimpeinrichtung 20 zwei getrennte Walzenpaare 22a, 22b aufweist, die jeweils mindestens eine Crimpwalze enthalten und von denen das erste Walzenpaar 22a zum Crimpen der ersten Folienbahn 10a und das zweite Walzenpaar 22b zum Crimpen der zweiten Folienbahn 10b vorgesehen ist. Demnach werden bei dieser Ausführung die beiden Folienbahnen 10a, 10b ebenfalls zwar gleichzeitig, jedoch räumlich getrennt voneinander gecrimpt, sodass auch bei dieser Ausführung die Walzenpaare 22a, 22b der Crimpeinrichtung 20 dieser Ausführung nur eine einfache Breite aufweisen müssen. Ebenfalls wie bei der Ausführung von Figur 2 kann den beiden Walzenpaaren 22a, 22b der Crimpeinrichtung 20 dieser Ausführung jeweils ein getrennter Antrieb zugeordnet sein, die jedoch bevorzugt die beiden Walzenpaare 22a, 22b synchron antreiben, wohingegen es aber auch hier grundsätzlich denkbar ist, alternativ für beide Walzenpaare 22a, 22b einen gemeinsamen Antrieb vorzusehen. Ein weiterer Unterschied zu den ersten und zweiten Ausführungen gemäß den Figuren 1 und 2 besteht bei der vierten Ausführung gemäß Figur 4 darin, dass die Materialbahnvereinzelungseinrichtung 18 kein Messer aufweist, da ja die beiden Folienbahnen 10a, 10b bereits in voneinander getrennter und vereinzelter Form vorliegen. Somit weist bei der vierten Ausführung gemäß Figur 4 die Materialbahnvereinzelungseinrichtung 18 nur ein Zugwalzenpaar 18a auf und reduziert sich die Aufgabe der Materialbahnvereinzelungseinrichtung 18 auf eine räumliche Trennung der beiden Folienbahnen 10a, 10b voneinander, um sie dann zu den beiden räumlich voneinander getrennten Walzenpaaren 22a, 22b in der Crimpeinrichtung 20 zuzuführen.

Im Übrigen entspricht die Konstruktion der Doppelstrangmaschine von Figur 4 der Ausführung von Figur 3, sodass zur Vermeidung von Wiederholungen insoweit auf die zuvor angegebene Beschreibung von Figur 3 verwiesen wird.

Für die zuvor anhand der Figuren 1 bis 4 beschriebenen Ausführungen einer Doppelstrangmaschine wird eine Regelungseinrichtung verwendet, die in den Figuren nicht dargestellt ist und das Zugwalzenpaar 18a in der Materialbahnvereinzelungseinrichtung 18 der Figuren 1, 2 und 4 bzw. das in Figur 3 gezeigte Walzenpaar 19 derart ansteuert, dass dieses Zugwalzenpaar 18a bzw. 19 die gewünschte Transportgeschwindigkeit vorgibt. Hierzu wird dieses Zugwalzenpaar 18a bzw. 19 aktiv von einem in den Figuren nicht dargestellten Antrieb in Rotation versetzt. Die Regelungseinrichtung steuert des Weiteren die Crimpeinrichtung 20 derart an, dass die Transportgeschwindigkeit in der Crimpeinrichtung 20 auf die von dem genannten Zugwalzenpaar 18a bzw. 19 vorgegebene Transportgeschwindigkeit synchronisiert ist, wobei bevorzugt die Umfangsgeschwindigkeit des Walzenpaares 22 gemäß den Figuren 1 und 2 bzw. der beiden Walzenpaare 22a, 22b gemäß den Figuren 2 und 4 in der Crimpeinrichtung 20 auf die Umfangsgeschwindigkeit des Zugwalzenpaares 18a gemäß den Figuren 1, 2 und 4 bzw. 19 gemäß Figur 3 synchronisiert ist. Ferner ist die Regelungseinrichtung ausgebildet, den Schneidevorgang der Strangschneideeinrichtung 46 auf die vom Zugwalzenpaar 18a bzw. 19 vorgegebene Transportgeschwindigkeit zu synchronisieren. Des Weiteren ist die Regelungseinrichtung ausgebildet, die Antriebe 34a, 34b für die Formatbänder 32a, 32b in der Formateinrichtung 30 so anzusteuern, dass die Transportgeschwindigkeit zumindest der entlang der Formungskörper 36a, 36b geführten Trums der Formatbänder 32a, 32b um einen Differenzwert größer ist als die vom Zugwalzenpaar 18a bzw. 19 vorgegebene Transportgeschwindigkeit ist. Dieser Differenzwert wird als Regelungsfaktor aus der Auslenkung der Tänzerwalze zumindest in den der Formateinrichtung 30 vorgeschalteten Tänzerwalzenanordnungen 54 ermittelt. Da eine mögliche Schlaufe während des Hochfahrens der Maschine durch die jeweilige Tänzerwalzennordnung 52, 54 ermittelt und durch eine entsprechende Steuerung der Antriebe 34a, 34b der Formateinrichtung 30 ausgeglichen wird, lassen sich die Folienbahnen 10a, 10b einfach einfädeln. Eine Schlaufenbildung zwischen den Folienbahnen 10a, 10b während des normalen Betriebes, beispielsweise bedingt durch unterschiedlichen Verschleiß der Formatbänder 32a, 32b der Formateinrichtung 30, wird durch die Regelung mithilfe der Tänzerwalzenanordnungen 54 verhindert, wobei der auszuregelnde Wert unterhalb der zulässigen Längentoleranz der herzustellenden Stäbe 44a, 44b liegt.

Bedingt durch die Breite der Folienbahnen 10a, 10b, die ja im Wesentlichen in einer gemeinsamen Ebene flach nebeneinanderliegend aus der Crimpeinrichtung 20 austreten, könnte sich ein Bahnmittenabstand ergeben, der so groß ist, dass in der Strangschneideeinrichtung 46 die Verwendung von zwei separaten Messerträgern erforderlich wird. Um dies zu verhindern, ist gemäß einer weiteren bevorzugten Ausführung eine Abstandsreduziereinrichtung 60 zwischen der Crimpeinrichtung 20 und der Doppelstrangbildungseinrichtung 24 vorzusehen, welche beispielhaft in bevorzugten Ausführungen in den Figuren 5 bis 7 abgebildet ist. Den in den Figuren 5 bis 7 abgebildeten Ausführungen ist gemeinsam, die beiden Folienbahnen 10a, 10b, aus einer in einer gemeinsamen Ebene flach nebeneinanderliegenden Anordnung in eine Ausrichtung zu verbringen, in der sie, mit einer ihrer Oberflächen einander gegenüberliegend, übereinander bzw. hochkant nebeneinander angeordnet sind, sodass der Abstand zwischen den einander gegenüberliegenden Oberflächen der Folienbahnen 10a, 10b voneinander deutlich geringer ist als der Abstand zwischen den Mittellinien der Folienbahnen 10a, 10b vor Eintritt in die Abstandsreduziereinrichtung 60, wie Figuren 5 bis 7 erkennen lassen. Demnach werden bei diesen Ausführungen die Folienbahnen 10a, 10b in eine übereinanderliegende bzw. hochkant nebeneinanderliegende Anordnung verbracht, deren Abstand erforderlichenfalls sehr gering gehalten werden kann. Somit erlaubt diese Maßnahme weiterhin die Verwendung nur eines einzigen Messerträgers 48 in der Strangschneideeinrichtung 46.

Bei der in Figur 5 gezeigten Ausführung werden die Folienbahnen 10a, 10b um ihre Mittelachse etwa um 90° verdreht, indem sie um eine erste Umlenkwalze 62 gemeinsam umgelenkt werden, bevor sie jeweils einzeln um eine gegenüber der ersten Umlenkwalze 62 um 90° versetzt angeordnete zweite Umlenkwalze 64a bzw. 64b geführt und dadurch in die erwähnte hochkant nebeneinanderliegende Anordnung verbracht werden. In dem in Figur 5 dargestellten Ausführungsbeispiel schließt sich unmittelbar stromabwärts von den zweiten Umlenkwalzen 64a, 64b die Doppelstrangbildungseinrichtung 24 an, die im dargestellten Ausführungsbeispiel für jede Folienbahn 10a, 10b eine Formschulter 26a, 26b und einen nachgeschalteten Finger 28a, 28b aufweist. In den Formschultern 26a, 26b werden die Folienbahnen 10a, 10b aus ihrem bis dahin flach ausgebreiteten Zustand in einen strangähnlich vorgeformten Zustand verbracht und in den Fingern 28a, 28b zu einem Strang verfestigt. Zwischen den Formschultern 26a, 26b und den Fingern 28a, 28b können jeweils noch in den Figuren nicht dargestellte Komponenten wie ein Stern oder eine Scheibe vorgesehen sein, die die Folienbahnen 10a, 10b entsprechend weiter zusammendrücken oder -knüllen. In dem in Figur 5 gezeigten Ausführungsbeispiel sind die Anordnung aus erster Formschulter 26a und hierzu fluchtenden erstem Finger 28a und die Anordnung aus zweiter Formschulter 26b und hierzu fluchtenden zweitem Finger 28b parallel zueinander orientiert. Dies gilt auch für die sich an die Finger 28a, 28b der Doppelstrangbildungseinrichtung 24 anschließenden und zur Formateinrichtung 30 führenden Transportpfade 43a, 43b, wie Figur 5 ebenfalls erkennen lässt.

Figur 6 zeigt eine weitere Ausführung einer Abstandsreduziereinrichtung 60, die sich von der Ausführung von Figur 5 dadurch unterscheidet, dass die Anordnungen aus erster Formschulter 26a und erstem Finger 28a und aus zweiter Formschulter 26b und zweitem Finger 28b in der Doppelstrangbildungseinrichtung 24 zueinander schräggestellt sind, sodass die darin gebildeten Stränge V-förmig aufeinander zu laufen. Dies gilt zunächst auch für die sich an die Finger 28a, 28b anschließenden Transportpfade 43a, 43b, die jedoch in Bezug auf die Transportrichtung A stromabwärts nach einem Paar von Umlenkrollen 68a, 68b eine parallele Orientierung erhalten, zwischen denen die von den Fingern 28a, 28b abgegebenen Stränge in den Transportpfaden 43a, 43b geführt und an denen sie eine entsprechende Umlenkung erfahren.

In den Figuren 7a bis c ist eine weitere Ausführung einer Abstandsreduziereinrichtung 60 gezeigt, die sich von den Ausführungen gemäß den Figuren 5 und 6 dadurch unterscheidet, dass zusätzlich zu einer ersten gemeinsamen Umlenkwalze 62 und einem Paar von jeder Folienbahn 10a, 10b separat zugeordneten zweiten Umlenkwalzen noch ein weiteres Paar von jeder Folienbahn 10a, 10b getrennt zugeordneten dritten Umlenkwalzen vorgesehen ist. Während Figur 7a eine vollständige Ansicht dieser Ausführung bietet, zeigen die Figuren 7b und 7c aus Gründen der Übersichtlichkeit in einer Teilansicht nur die Anordnung der Umlenkwalzen für die erste Folienbahn 10a. Die in einer gemeinsamen ersten Ebene flach nebeneinanderliegenden Folienbahnen 10a, 10b werden zunächst um die erste gemeinsame Umlenkwalze 62 umgelenkt, und zwar um einen Winkel kleiner als 90°, und dann jeweils zu einer stromabwärts von der ersten Umlenkwalze 62 angeordneten zweiten Umlenkwalze 66a bzw. 66b. Die Umlenkwalzen 66a, 66b des zweiten Umlenkwalzenpaares liegen in einer von den beiden Folienbahnen 10a, 10b noch gemeinsam aufgespannten zweiten Ebene, sind jedoch winklig zueinander sowie in einem Winkel, der kleiner als 90° ist, zur Längs- bzw. Laufrichtung der jeweiligen Folienbahn 10a, 10b orientiert. Durch diese Anordnung des zweiten Paares von für jede Folienbahn 10a, 10b getrennt vorgesehenen Umlenkwalzen 66a, 66b werden die beiden Folienbahnen 10a, 10b in zwei unterschiedliche dritte Ebenen umgelenkt, die winklig zueinander stehen. Stromabwärts von den zweiten Umlenkwalzen 66a, 66b befinden sich die ebenfalls paarweise vorgesehenen dritten Umlenkwalzen 67a, 67b, von denen die Umlenkwalze 67a zusammen mit der Umlenkwalze 66a die dritte Ebene für die erste Folienbahn 10a und die Umlenkwalze 67b zusammen mit der Umlenkwalze 66b die dritte Ebene für die zweite Folienbahn 10b bildet, welche ja gegenüber der dritten Ebene für die erste Folienbahn 10a schräggestellt ist. Dabei sind die dritten Umlenkwalzen 67a, 67b ferner so angeordnet, dass sie die beiden Folienbahnen 10a, 10b in eine dann parallele Ausrichtung zueinander umlenken, in der die Folienbahnen 10a, 10b mit ihren Oberflächen in einem verhältnismäßig geringen Abstand voneinander einander gegenüberliegen.

Figur 8 zeigt einen Abschnitt einer Doppelstrangmaschine im Bereich zwischen der Doppelstrangbildungseinrichtung 24, der nachgeschalteten Formateinrichtung 30 und der nachgeordneten Strangschneideeinrichtung 46. Zusätzlich ist noch stromabwärts von der Strangschneideeinrichtung 46 eine Einstoßtrommel 70 schematisch abgebildet. Bei diesem in Figur 8 dargestellten Ausführungsbeispiel fehlt eine separate Abstandsreduziereinrichtung, obwohl, wie Figur 8 erkennen lässt, eine Abstandsreduzierung zwischen den Strängen stattfindet. Dies wird vorliegend dadurch erreicht, dass in der Formateinrichtung 30 die Formungskörper derart zueinander schräggestellt sind, dass die darin verlaufenden Trums der Formatbänder 32a, 32b, in Transportrichtung gemäß Pfeil A betrachtet, aufeinander zu verlaufen.

Wie Figur 8 ferner erkennen lässt, fluchten die von den Formungskörpern 26a, 26b gebildeten Transportpfade mit den von der Doppelstrangbildungseinrichtung 24 kommenden, stromaufwärtsseitigen Transportpfaden 43a, 43b sowie ebenfalls den stromabwärtsseitigen Transportpfaden 44a, 44b. Dabei behalten die stromabwärtsseitigen Transportpfade 44a, 44b ihre Ausrichtung bei und laufen deshalb ebenfalls aufeinander zu, und zwar nicht nur durch die Strangschneideeinrichtung 46 hindurch, sondern bis hin zur Einstoßtrommel 70, wo die von der Strangschneideeinrichtung 46 geschnittenen Stäbe eingestoßen werden. Obwohl die Transportpfade 44a, 44b somit nicht parallel durch die Strangschneideeinrichtung 46 geführt werden, ist es gleichwohl möglich, die Stränge rechtwinklig zu schneiden, wenn die Messer 50 auf dem rotierenden Messerträger 48 eine kreisförmige Bahn beschreiben, deren Verlauf, Orientierung und Durchmesser entsprechend angepasst ist. Wie Figur 8 ferner erkennen lässt, sind die ebenfalls dargestellten Finger 28a, 28b der vorgeschalteten Doppelstrangbildungseinrichtung 24 parallel zueinander ausgerichtet. Alternativ ist es aber auch denkbar, bei Bedarf bereits die Finger 28a, 28b entsprechend schrägzustellen und somit in fluchtende Anordnung zu den anschließenden Transportpfaden 43a, 43b zu bringen.

Figur 9 zeigt eine weitere Ausführung, die sich von der Ausführung von Figur 8 dadurch unterscheidet, dass die in Bezug auf die Formateinrichtung 30 stromabwärtsseitigen Transportpfade 44a, 44b vor Erreichen der Strangschneideeinrichtung 46 in eine parallele Ausrichtung zueinander gebracht werden.

Figur 10 unterscheidet sich von den zuvor anhand der Figuren 8 und 9 beschriebenen Ausführungen dadurch, dass die Abstandsreduzierung ausschließlich durch die zwischen der Doppelstrangbildungseinrichtung 24 und der Formateinrichtung 30 geführten Transportpfade 43a, 43b reduziert wird, indem sie nämlich, von der Doppelstrangbildungseinrichtung 24 kommend, zunächst aufeinander zu gerichtet sind und dann in eine parallele Ausrichtung zueinander gebracht werden. Demnach haben bei diesem Ausführungsbeispiel die beiden Transportpfade 43a, 43b einen bogenförmigen Verlauf. Schließlich lässt Figur 10 eine fluchtende Anordnung der Finger 28a, 28b der Doppelstrangbildungseinrichtung 24 gegenüber dem benachbarten Abschnitt der Transportpfade 43a, 43b erkennen.

## Patentansprüche

1. Mehrfach-Strangmaschine der Tabak verarbeitenden Industrie, insbesondere Doppelstrangmaschine, zur gleichzeitigen Herstellung mehrerer Stränge, insbesondere Filterstränge oder Tabakstränge, mit
einer Materialbahnbereitstellungseinrichtung (2), die ausgebildet ist, insbesondere Papier, Kunststofffolie, Metallfolie und/oder Tabakfolie aufweisendes, bahnförmiges Material (10; 10a, 10b) bereitzustellen,
einer stromabwärts nachgeordneten Mehrfachstrangbildungseinrichtung (24), die ausgebildet ist, aus dem bahnförmigen Material (10; 10a, 10b) mehrere Stränge zu bilden, und
einer zwischen der Materialbahnbereitstellungseinrichtung (2) und der Mehrfachstrangbildungseinrichtung (24) angeordneten Crimpeinrichtung (20), die ausgebildet ist, das von der Materialbahnbereitstellungseinrichtung (2) bereitgestellte bahnförmige Material (10a, 10b) für sämtliche von der Mehrfachstrangbildungseinrichtung (24) zu bildende Stränge gemeinsam zu crimpen,
**dadurch gekennzeichnet, dass**
die Crimpeinrichtung (20) eine Mehrzahl von synchron angetriebenen Crimpwalzen oder Crimpwalzenpaaren (22a, 22b) aufweist, die ausgebildet sind, das von der Materialbahnbereitstellungseinrichtung (2) bereitgestellte bahnförmige Material (10a, 10b) für sämtliche von der Mehrfachstrangbildungseinrichtung (24) zu bildende Stränge gemeinsam zu crimpen, oder die Crimpeinrichtung (20) entsprechend der Anzahl der von der Mehrfachstrangbildungseinrichtung (24) zu bildenden Stränge eine Mehrzahl von synchron angetriebenen Crimpwalzen oder Crimpwalzenpaaren (22a, 22b) aufweist, von denen jeweils eine Crimpwalze oder ein Crimpwalzenpaar (22a, 22b) einem bahnförmigen Abschnitt (10a, 10b) aus dem von der Materialbahnbereitstellungseinrichtung (2) bereitgestellten bahnförmigen Material (10) für einen von der Mehrfachstrangbildungseinrichtung (24) zu bildenden Strang zugeordnet und ausgebildet ist, diesen bahnförmigen Abschnitt (10a, 10b) zu crimpen.

2. Maschine nach Anspruch 1,
bei welcher die Materialbahnbereitstellungseinrichtung (2) ausgebildet ist, bahnförmiges Material (10) bereitzustellen, das entsprechend der Anzahl der von der Mehrfachstrangbildungseinrichtung (24) zu bildenden Stränge eine Mehrzahl von nebeneinanderliegenden bahnförmigen Abschnitten aufweist, wobei jeder bahnförmige Abschnitt zur Bildung eines Stranges aus einer Mehrzahl von von der Mehrfachstrangbildungseinrichtung (24) zu bildenden Stränge bestimmt ist und die Breite des bahnförmigen Materials (10) im Wesentlichen der Summe der Breiten der bahnförmigen Abschnitte entspricht.

3. Maschine nach einem der vorangegangenen Ansprüche,
mit einer Materialbahnvereinzelungseinrichtung (18), die ausgebildet ist, das von der Materialbahnbereitstellungseinrichtung (2) bereitgestellte bahnförmige Material (10) in nebeneinanderliegende bahnförmige Abschnitte zu vereinzeln, die separate Materialbahnen (10a, 10b) bilden, und zwischen der Materialbahnbereitstellungseinrichtung (2) und der Mehrfachstrangbildungseinrichtung (24) angeordnet ist,
bei welcher vorzugsweise die Materialbahnvereinzelungseinrichtung (18) stromaufwärts vor der Crimpeinrichtung (20) angeordnet ist, wobei bevorzugt die Materialbahnvereinzelungseinrichtung (18) näher an der Crimpeinrichtung (20) als an der Materialbahnbereitstellungseinrichtung (2) angeordnet ist oder
die Materialbahnvereinzelungseinrichtung (18) stromabwärts von der Crimpeinrichtung (20) angeordnet ist, wobei bevorzugt die Materialbahnvereinzelungseinrichtung (18) entweder näher an der Crimpeinrichtung (20) als an der Mehrfachstrangbildungseinrichtung (24) oder näher an der Mehrfachstrangbildungseinrichtung (24) als an der Crimpeinrichtung (20) angeordnet ist.

4. Maschine nach Anspruch 1,
bei welcher die Materialbahnbereitstellungseinrichtung (2) ausgebildet ist, das bahnförmige Material in einer Anzahl von separaten Materialbahnen (10a, 10b) entsprechend der Anzahl der von der Mehrfachstrangbildungseinrichtung (24) zu bildenden Stränge bereitzustellen, wobei bevorzugt die Materialbahnbereitstellungseinrichtung (2) Mittel (6) zur Aufnahme mindestens einer Bobine (8a, 8b), die bahnförmiges Material enthält, welches in eine Mehrzahl von nebeneinanderliegenden Materialbahnen (10a, 10b) entsprechend der Anzahl der von der Mehrfachstrangbildungseinrichtung (24) zu bildenden Stränge unterteilt ist, sowie Mittel zum Abwickeln der Bobine (8a, 8b) aufweist.

5. Maschine nach mindestens einem der vorangegangenen Ansprüche, mit einer Verbindungseinrichtung (12), die zwischen der Materialbahnbereitstellungseinrichtung (2) und der Crimpeinrichtung (20) angeordnet ist.

6. Maschine nach mindestens einem der vorangegangenen Ansprüche,
mit einer Abstandsreduziereinrichtung (60), die ausgebildet ist, mindestens zwei separate Materialbahnen (10a, 10b), die aus dem von der Materialbahnbereitstellungseinrichtung (2) bereitgestellten bahnförmigen Material (10) gebildet worden sind, aus einer im Wesentlichen flach nebeneinanderliegenden Anordnung in eine Ausrichtung zu verbringen, in der sie mit einer ihrer Oberflächen im Wesentlichen einander gegenüberliegen und deren Abstand voneinander geringer ist als der Abstand zwischen den Mittellinien der Materialbahnen (10a, 10b) voneinander vor Eintritt in die Abstandsreduziereinrichtung (60), wobei bevorzugt
die Abstandsreduziereinrichtung (60) derart ausgebildet ist, dass vor Eintritt in die Abstandsreduziereinrichtung (60) die Materialbahnen (10a, 10b) nebeneinander im Wesentlichen in einer gemeinsamen Ebene liegen und/oder wobei bevorzugt
die Abstandsreduziereinrichtung (60) ausgebildet ist, die mindestens zwei separaten Materialbahnen (10a, 10b) derart umzulenken, dass sie in, vorzugsweise im Wesentlichen zueinander parallele, Austrittsebenen verbracht werden, deren Abstand voneinander geringer ist als der Abstand zwischen den Mittellinien der Materialbahnen (10a, 10b) voneinander vor Eintritt in die Abstandsreduziereinrichtung (60).

7. Maschine nach Anspruch 6,
bei welcher die Abstandsreduziereinrichtung (60) ausgebildet ist, die Materialbahnen (10a, 10b) um ihre Mittelachse um 90° zu verdrehen, und bevorzugt
für jede Materialbahn (10a, 10b) ein erstes stabförmiges Umlenkmittel (62) und ein gegenüber dem ersten stabförmigen Umlenkmittel (62) um 90° versetzt angeordnetes zweites stabförmiges Umlenkmittel (64a, 64b) aufweist.

8. Maschine nach Anspruch 6,
bei welcher die Abstandsreduziereinrichtung (60) für jede Materialbahn (10a, 10b) ein erstes stabförmiges Umlenkmittel (62) zur Umlenkung der Materialbahn (10a, 10b) um weniger als 90°, ein stromabwärts vom ersten stabförmigen Umlenkmittel (62) angeordnetes zweites stabförmiges Umlenkmittel (66a, 66b), das in der Ebene liegt, die von der Materialbahn (10a, 10b) nach Verlassen des ersten stabförmigen Umlenkmittels (62) aufgespannt wird, und dabei in einem Winkel gegenüber dem ersten stabförmigen Umlenkmittel (62) orientiert ist, und eine stromabwärts vom zweiten stabförmigen Umlenkmittel (66a, 66b) vorgesehenes drittes stabförmigen Umlenkmittel (67a, 67b), das in der von der Materialbahn (10a, 10b) nach Verlassen des zweiten stabförmigen Umlenkmittels (66a, 66b) aufgespannten Ebene liegt und in einem Winkel, vorzugsweise von 90°, gegenüber dem zweiten stabförmigen Umlenkmittel (66a, 66b) orientiert ist, aufweist, wobei bevorzugt
das zweite stabförmige Umlenkmittel (66a, 66b) und das dritte stabförmige Umlenkmittel (67a, 67b) mit einer ihrer beiden Enden aneinander befestigt sind.

9. Maschine nach mindestens einem der vorangegangenen Ansprüche,
bei welcher die Mehrfachstrangbildungseinrichtung (24) entsprechend der Anzahl der zu bildenden Stränge eine Anzahl von Formschultern (26a, 26b) aufweist, die ausgebildet sind, das bahnförmige Material (10a, 10b) jeweils zu einer Röhre zu formen, wobei bevorzugt
die Formschultern (26a, 26b) derart geneigt zueinander angeordnet sind, dass deren Abstand in Bewegungsrichtung des bahnförmigen Materials (10a, 10b) abnimmt, wobei bevorzugt
die Mehrfachstrangbildungseinrichtung (24) entsprechend der Anzahl der zu bildenden Stränge eine Anzahl von Scheiben und Sternen aufweist, um das bahnförmige Material (10a, 10b) zu Strängen zusammenzufassen.

10. Maschine nach mindestens einem der vorangegangenen Ansprüche, **gekennzeichnet durch** eine stromabwärts nach der Mehrfachstrangbildungseinrichtung (24) angeordnete Formateinrichtung (30), die ausgebildet ist, die von der Mehrfachstrangbildungseinrichtung (24) gebildeten Stränge jeweils mit, vorzugsweise Papier aufweisendem, Umhüllungsmaterial (40a, 40b) zu versehen, wobei bevorzugt
die Formateinrichtung (30) entsprechend der Anzahl der von der Mehrfachstrangbildungseinrichtung (24) gebildeten Stränge eine Mehrzahl von Transportpfaden (36a, 36b) aufweist, die in Bewegungsrichtung (A) aufeinanderzu gerichtet sind, so dass der Abstand der Transportpfade (36a, 36b) voneinander an ihrem stromabwärts gelegenen Ende kleiner als an ihrem stromaufwärts gelegenen Anfang ist und/oder wobei bevorzugt
entsprechend der Anzahl der von der Mehrfachstrangbildungseinrichtung (24) zu bildenden Stränge eine Mehrzahl von Transportpfaden (43a, 43b) vorgesehen sind, die von der Mehrfachstrangbildungseinrichtung (24) zur Formateinrichtung (30) verlaufen, wobei mindestens zwei dieser Transportpfade (43a, 43b) mit ihrem stromaufwärts gelegenen Abschnitt benachbart zur Mehrfachstrangbildungseinrichtung (24) in Transportrichtung (A) aufeinanderzu gerichtet und mit ihrem stromabwärts gelegenen Abschnitt benachbart zur Formateinrichtung (30) parallel zueinander orientiert sind, so dass der Abstand dieser Transportpfade (43a, 43b) voneinander an ihrem stromabwärts gelegenen Ende vor der Formateinrichtung (30) geringer als an ihrem stromaufwärts gelegenen Anfang benachbart zur Mehrfachstrangbildungseinrichtung (24) ist.

11. Maschine nach Anspruch 10,
mit einer der Formateinrichtung (30) stromabwärts nachgeordneten Strangschneideeinrichtung (46), die ausgebildet ist, die Stränge in Stäbe mit diskreter Länge zu schneiden.

12. Maschine nach den Ansprüchen 10 und 11,
bei welcher entsprechend der Anzahl der von der Mehrfachstrangbildungseinrichtung (24) gebildeten Stränge eine Mehrzahl von Transportpfaden (44a, 44b) vorgesehen ist, die sich an die Transportpfade der Formateinrichtung (30) anschließen und durch die Strangschneideeinrichtung (46) verlaufen, wobei bevorzugt entweder
mindestens ein Transportpfad (44a, 44b) im Wesentlichen über seine gesamte Länge durch die Strangschneideeinrichtung (46) hindurch mit dem zugehörigen vorgeschalteten Transportpfad der Formateinrichtung (30) fluchtet oder
mindestens zwei Transportpfade (44a, 44b) auf ihrem Weg von der Formateinrichtung (30) zur Strangschneideeinrichtung (46) in eine parallele Ausrichtung zueinander gelangen.

13. Maschine nach mindestens einem der vorangegangenen Ansprüche, mit einer zwischen der Materialbahnbereitstellungseinrichtung (2) und der Crimpeinrichtung (20) angeordneten, aktiv angetriebenen Zugwalze (18a; 19) und einer Regelungseinrichtung, die die Zugwalze (18a; 19) derart ansteuert, dass die Zugwalze (18a; 19) die gewünschte Transportgeschwindigkeit vorgibt, und die Crimpeinrichtung (20) derart ansteuert, dass die Transportgeschwindigkeit in der Crimpeinrichtung (20) auf die von der Zugwalze (18a; 19) vorgegebene Transportgeschwindigkeit synchronisiert ist.

14. Maschine nach den Ansprüchen 1 und 13,
bei welcher die Regelungseinrichtung ausgebildet ist, die Umfangsgeschwindigkeit der Crimpwalze(n) (22; 22a, 22b) auf die Umfangsgeschwindigkeit der Zugwalze (18a; 19) zu synchronisieren.

15. Maschine nach Anspruch 13 oder 14,
bei welcher die Formateinrichtung (30) einen sämtlichen Transportpfaden zugeordneten gemeinsamen Antrieb aufweist, der für den gleichzeitigen Transport der Stränge in sämtlichen Transportpfaden ausgebildet ist und die Regelungseinrichtung ferner ausgebildet ist, den Schneidevorgang der Strangschneideeinrichtung (46) auf die von der Zugwalze (18a; 19) vorgegebene Transportgeschwindigkeit zu synchronisieren.

16. Maschine nach Anspruch 10 sowie nach mindestens einem der Ansprüche 13 bis 15,
bei welcher die Formateinrichtung (30) eine Antriebseinrichtung (34a, 34b) aufweist, die für den Transport der Stränge entlang der Transportpfade (43a, 43b) vorgesehen ist, und die Regelungseinrichtung ausgebildet ist, die Antriebseinrichtung (34a, 34b) der Formateinrichtung (30) so anzusteuern, dass die Transportgeschwindigkeit entlang der Transportpfade innerhalb der Formateinrichtung (30) um einen Differenzwert größer ist als die von der Zugwalze (18a; 19) vorgegebene Transportgeschwindigkeit, wobei bevorzugt
zwischen der Crimpeinrichtung (20) und der Formateinrichtung (30) eine Bahnzugspannungsregelungseinrichtung (54) angeordnet ist, die den Differenzwert vorgibt, wobei bevorzugt
die Bahnzugspannungsregelungseinrichtung (54) eine Tänzerwalze aufweist und die Regelungseinrichtung ausgebildet ist, aus der Auslenkung der Tänzerwalze den Differenzwert zu ermitteln.

17. Maschine nach Anspruch 16,
bei welcher die Formateinrichtung (30) entsprechend der Anzahl der von der Mehrfachstrangbildungseinrichtung (24) zu bildenden Stränge eine Mehrzahl von endlos umlaufenden Formatbändern (32a, 32b) aufweist, die ausgebildet sind, einen Streifen (40a; 40b) aus Umhüllungsmaterial aufzunehmen und mitzunehmen, und sich mit einem Trum entlang eines zugeordneten Transportpfades (36a; 36b) bewegen, wo sie dann ausgebildet sind, den Streifen (40a; 40b) aus Umhüllungsmaterial um den Strang zu legen, die Antriebseinrichtung (34a, 34b) zur umlaufenden Bewegung der Formatbänder (32a, 32b) vorgesehen und die Regelungseinrichtung ausgebildet ist, die Geschwindigkeit der Formatbänder (32a, 32b) im Bereich der Transportpfade auf einen Wert einzustellen, der um den Differenzwert größer als die von der Zugwalze (18a; 19) vorgegebene Transportgeschwindigkeit ist.

## Claims

1. Multiple-rod machine of the tobacco processing industry, in particular a double rod machine, for the simultaneous production of multiple rods, in particular filter rods or tobacco rods, comprising
a material web supply device (2) configured to supply web-shaped material (10; 10a, 10b) which in particular comprises paper, plastic film, metal film and/or tobacco film,
a downstream multiple rod-forming device (24) configured to form multiple rods from the web-shaped material (10; 10a, 10b), and
a crimping device (20) which is disposed between the material web supply device (2) and the multiple rod-forming device (24) and is configured to collectively crimp the web-shaped material (10a, 10b) supplied by the material web supply device (2) for all of the rods to be formed by the multiple rod-forming device (24),
**characterised in that**
the crimping device (20) comprises a plurality of synchronously driven crimping rollers or pairs of crimping rollers (22a, 22b) which are configured to collectively crimp the web-shaped material (10a, 10b) supplied by the material web supply device (2) for all of the rods to be formed by the multiple rod-forming device (24), or the crimping device (20) comprises a large number of synchronously driven crimping rollers or pairs of crimping rollers (22a, 22b) corresponding to the number of rods to be formed by the multiple rod-forming device (24), of which one crimping roller or one pair of crimping rollers (22a, 22b) is respectively assigned to a web-shaped portion (10a, 10b) of the web-shaped material (10) supplied by the material web supply device (2) for a rod to be formed by the multiple rod-forming device (24) and is configured to crimp this web-shaped portion (10a, 10b).

2. Machine according to Claim 1,
in which the material web supply device (2) is configured to supply web-shaped material (10) which comprises a large number of adjacent web-shaped portions corresponding to the number of rods to be formed by the multiple rod-forming device (24), wherein each web-shaped portion is designated to form one rod of a plurality of rods to be formed by the multiple rod-forming device (24) and the width of the web-shaped material (10) corresponds substantially to the sum of the widths of the web-shaped portions.

3. Machine according to any one of the preceding claims,
comprising a material web separating device (18) which is configured to separate the web-shaped material (10) supplied by the material web supply device (2) into adjacent web-shaped portions that form separate material webs (10a, 10b) and is disposed between the material web supply device (2) and the multiple rod-forming device (24),
in which the material web separating device (18) is preferably disposed upstream of the crimping device (20), wherein the material web separating device (18) is preferably disposed closer to the crimping device (20) than to the material web supply device (2) or
the material web separating device (18) is disposed downstream of the crimping device (20), wherein the material web separating device (18) is preferably disposed either closer to the crimping device (20) than to the multiple rod-forming device (24) or closer to the multiple rod-forming device (24) than to the crimping device (20).

4. Machine according to Claim 1,
in which the material web supply device (2) is configured to supply the web-shaped material in a number of separate material webs (10a, 10b) corresponding to the number of rods to be formed by the multiple rod-forming device (24), wherein the material web supply device (2) preferably comprises means (6) for receiving at least one bobbin (8a, 8b) containing web-shaped material divided into a plurality of adjacent material webs (10a, 10b) corresponding to the number of rods to be formed by the multiple rod-forming device (24) as well as means for unwinding the bobbin (8a, 8b).

5. Machine according to at least one of the preceding claims, comprising a connecting device (12) which is disposed between the material web supply device (2) and the crimping device (20) .

6. Machine according to at least one of the preceding claims, comprising a distance reducing device (60), which is configured to bring at least two separate material webs (10a, 10b) that have been formed from the web-shaped material (10) supplied by the material web supply device (2) out of a substantially flat side-by-side arrangement into an orientation in which they are lying substantially opposite to one another with one of their surfaces, and the distance of which from one another is less than the distance between the centre lines of the material webs (10a, 10b) from one another prior to entering the distance reducing device (60), wherein the distance reducing device (60) is preferably configured such that prior to entering the distance reducing device (60), the material webs (10a, 10b) lie side-by-side substantially in a common plane and/or preferably wherein
the distance reducing device (60) is configured to deflect the at least two separate material webs (10a, 10b) such that they are brought into exit planes which are preferably substantially parallel to one another and the distance of which from one another is less than the distance between the centre lines of the material webs (10a, 10b) from one another prior to entering the distance reducing device (60).

7. Machine according to Claim 6,
in which the distance reducing device (60) is configured to rotate the material webs (10a, 10b) 90° about their central axis, and,
for each material web (10a, 10b), preferably comprises a first rod-shaped deflecting means (62) and a second rod-shaped deflecting means (64a, 64b) which is disposed offset 90° with respect to the first rod-shaped deflecting means (62).

8. Machine according to Claim 6,
in which, for each material web (10a, 10b), the distance reducing device (60) comprises a first rod-shaped deflecting means (62) for deflecting the material web (10a, 10b) less than 90°, a second rod-shaped deflecting means (66a, 66b), which is disposed downstream of the first rod-shaped deflecting means (62), lies in the plane opened by the material web (10a, 10b) after it leaves the first rod-shaped deflecting means (62) and is oriented at an angle with respect to the first rod-shaped deflecting means (62), and a third rod-shaped deflecting means (67a, 67b), which is provided downstream of the second rod-shaped deflecting means (66a, 66b), lies in the plane opened by the material web (10a, 10b) after it leaves the second rod-shaped deflecting means (66a, 66b) and is oriented at an angle (preferably 90°) with respect to the second rod-shaped deflecting means (66a, 66b), wherein the second rod-shaped deflecting means (66a, 66b) and the third rod-shaped deflecting means (67a, 67b) are preferably fastened to one another with one of their two ends.

9. Machine according to at least one of the preceding claims,
in which the multiple rod-forming device (24) comprises a number of forming shoulders (26a, 26b) corresponding to the number of rods to be formed, which are configured to form the web-shaped material (10a, 10b) into a respective tube, wherein the forming shoulders (26a, 26b) are preferably disposed inclined toward one another such that their distance decreases in the direction of movement of the web-shaped material (10a, 10b), wherein
the multiple rod-forming device (24) preferably comprises a number of disks and stars corresponding to the number of rods to be formed to gather the web-shaped material (10a, 10b) into rods.

10. Machine according to at least one of the preceding claims, **characterised by** a format device (30) which is disposed downstream of the multiple rod-forming device (24) and is configured to provide each one of the rods formed by the multiple rod-forming device (24) with wrapping material (40a, 40b), preferably comprising paper, wherein
the format device (30) preferably comprises a plurality of transport paths (36a, 36b) corresponding to the number of rods formed by the multiple rod-forming device (24), which are oriented toward one another in the direction of movement (A) such that the distance of the transport paths (36a, 36b) from one another is smaller at their downstream end than at their upstream beginning and/or wherein
a plurality of transport paths (43a, 43b) corresponding to the number of rods to be formed by the multiple rod-forming device (24) are preferably provided, which extend from the multiple rod-forming device (24) to the format device (30), wherein at least two of these transport paths (43a, 43b) are oriented toward one another in the transport direction (A) with their upstream section adjacent to the multiple rod-forming device (24) and are oriented parallel to one another with their downstream section adjacent to the format device (30), such that the distance of said transport paths (43a, 43b) from one another is smaller at their downstream end in front of the format device (30) than at their upstream beginning adjacent to the multiple rod-forming device (24).

11. Machine according to Claim 10,
comprising a rod cutting device (46) which is disposed downstream of the format device (30) and is configured to cut the rods into bars having a discrete length.

12. Machine according to Claims 10 and 11,
in which a plurality of transport paths (44a, 44b) corresponding to the number of rods formed by the multiple rod-forming device (24) are provided, which connect to the transport paths of the format device (30) and extend through the rod cutting device (46), wherein preferably either at least one transport path (44a, 44b) is substantially aligned along its entire length through the rod cutting device (46) with the associated upstream transport path of the format device (30), or
at least two transport paths (44a, 44b) come into parallel alignment with one another on their way from the format device (30) to the rod cutting device (46).

13. Machine according to at least one of the preceding claims, comprising an actively driven draw roller (18a; 19) disposed between the material web supply device (2) and the crimping device (20) and a control device which controls the draw roller (18a; 19) in such a way that the draw roller (18a; 19) specifies the desired transport speed and controls the crimping device (20) in such a way that the transport speed in the crimping device (20) is synchronised to the transport speed specified by the draw roller (18a, 19).

14. Machine according to Claims 1 and 13,
in which the control device is configured to synchronise the peripheral speed of the crimping roller(s) (22; 22a, 22b) to the peripheral speed of the draw roller (18a; 19).

15. Machine according to Claim 13 or 14,
in which the format device (30) comprises a common drive which is associated with all transport paths and is configured for the simultaneous transport of the rods in all transport paths and the control device is further configured to synchronise the cutting operation of the rod cutting device (46) to the transport speed specified by the draw roller (18a; 19).

16. Machine according to Claim 10 and according to at least one of Claims 13 to 15,
in which the format device (30) comprises a drive device (34a, 34b) provided for transporting the rods along the transport paths (43a, 43b) and the control device is configured to control the drive device (34a, 34b) of the format device (30) in such a way that the transport speed along the transport paths within the format device (30) is greater by a difference value than the transport speed specified by the draw roller (18a; 19), wherein
a web tension control device (54) which specifies the difference value is preferably disposed between the crimping device (20) and the format device (30), wherein
the web tension control device (54) comprises a dancer roller and the control device is configured to determine the difference value from the deflection of the dancer roller.

17. Machine according to Claim 16,
in which the format device (30) comprises a plurality of endlessly circulating format belts (32a, 32b) corresponding to the number of rods to be formed by the multiple rod-forming device (24) which are configured to pick up and carry along a strip (40a; 40b) of wrapping material and move with one run along an associated transport path (36a; 36b), where they are then configured to place the strip (40a; 40b) of wrapping material around the rod, the drive device (34a, 34b) is provided for the circulating movement of the format belts (32a, 32b) and the control device is configured to set the speed of the format belts (32a, 32b) in the region of the transport paths to a value that is greater by the difference value than the transport speed specified by the draw roller (18a; 19).

## Revendications

1. Machine à confectionner des boudins multiples de l'industrie de transformation du tabac, en particulier machine à confectionner des doubles boudins, permettant la production simultanée de plusieurs boudins, en particulier de tubes à bouts filtres ou de boudins de tabac, comportant un dispositif de fourniture de bande de matériau (2) conçu pour fournir un matériau en forme de bande (10; 10a, 10b), en particulier présentant du papier, une feuille de plastique, une feuille de métal et/ou une feuille de tabac, un dispositif de formation de boudins multiples (24) agencé en aval et conçu pour former plusieurs boudins à partir du matériau en forme de bande (10 ; 10a, 10b), et
un dispositif de sertissage (20) agencé entre le dispositif de fourniture de bande de matériau (2) et le dispositif de formation de boudins multiples (24) et conçu pour sertir sur lui-même le matériau en forme de bande (10a, 10b) fourni par le dispositif de fourniture de bande de matériau (2) pour tous les boudins devant être formés par le dispositif de formation de boudins multiples (24),
**caractérisée en ce que**
le dispositif de sertissage (20) présente une pluralité de rouleaux de sertissage ou de paires de rouleaux de sertissage (22a, 22b) entraîné(e)s de manière synchrone et qui sont conçus pour sertir sur lui-même le matériau en forme de bande (10a, 10b) fourni par le dispositif de fourniture de bande de matériau (2) pour tous les boudins devant être formés par le dispositif de formation de boudins multiples (24), ou **en ce que**
le dispositif de sertissage (20) présente une pluralité de rouleaux de sertissage ou de paires de rouleaux de sertissage (22a, 22b), entraîné(e)s de manière synchrone et correspondant au nombre de boudins devant être formés par le dispositif de formation de boudins multiples (24), parmi lesquel(le)s respectivement un rouleau de sertissage ou une paire de rouleaux de sertissage (22a, 22b) est associé(e) à une section en forme de bande (10a, 10b) du matériau en forme de bande (10) fourni par le dispositif de fourniture de bande de matériau (2) pour un boudin devant être formé par le dispositif de formation de boudins multiples (24) et est conçu(e) pour sertir ladite section en forme de bande (10a, 10b).

2. Machine selon la revendication 1,
dans laquelle le dispositif de fourniture de bande de matériau (2) est conçu pour fournir un matériau en forme de bande (10) présentant une pluralité de sections en forme de bande adjacentes en fonction du nombre de boudins devant être formés par le dispositif de formation de boudins multiples (24), dans laquelle chaque section en forme de bande est destinée à la formation d'un boudin issu d'une pluralité de boudins devant être formés par le dispositif de formation de boudins multiples (24), et la largeur du matériau en forme de bande (10) correspond essentiellement à la somme des largeurs des sections en forme de bande.

3. Machine selon l'une des revendications précédentes,
comprenant un dispositif de séparation de bande de matériau (18) qui est conçu pour séparer le matériau en forme de bande (10) fourni par le dispositif de fourniture de bande de matériau (2) en sections en forme de bande adjacentes qui forment des bandes de matériau (10a, 10b) distinctes, et qui est agencé entre le dispositif de fourniture de bande de matériau (2) et le dispositif de formation de boudins multiples (24),
dans laquelle le dispositif de séparation de bande de matériau (18) est de manière préférée agencé en amont du dispositif de sertissage (20), dans laquelle le dispositif de séparation de bande de matériau (18) est de manière préférée agencé plus près du dispositif de sertissage (20) que du dispositif de fourniture de bande de matériau (2), ou
le dispositif de séparation de bande de matériau (18) est agencé en aval du dispositif de sertissage (20), dans laquelle le dispositif de séparation de bande de matériau (18) est de manière préférée agencé soit plus près du dispositif de sertissage (20) que du dispositif de formation de boudins multiples (24), soit plus près du dispositif de formation de boudins multiples (24) que du dispositif de sertissage (20).

4. Machine selon la revendication 1,
dans laquelle le dispositif de fourniture de bande de matériau (2) est conçu pour fournir le matériau en forme de bande en un nombre de bandes de matériau (10a, 10b) distinctes correspondant au nombre de boudins devant être formés par le dispositif de formation de boudins multiples (24), dans laquelle, de manière préférée
le dispositif de fourniture de bande de matériau (2) présente des moyens (6) permettant d'accueillir au moins une bobine (8a, 8b) contenant le matériau en forme de bande subdivisé en une pluralité de bandes de matériau (10a, 10b) adjacentes correspondant au nombre de boudins devant être formés par le dispositif de formation de boudins multiples (24), ainsi que des moyens permettant de dérouler la bobine (8a, 8b).

5. Machine selon au moins l'une des revendications précédentes, comprenant un dispositif de liaison (12) agencé entre le dispositif de fourniture de bande de matériau (2) et le dispositif de sertissage (20).

6. Machine selon au moins l'une des revendications précédentes, comprenant un dispositif de réduction de distance (60) conçu pour amener au moins deux bandes de matériau (10a, 10b) distinctes, qui ont été formées à partir du matériau en forme de bande (10) fourni par le dispositif de fourniture de bande de matériau (2), depuis un agencement adjacent essentiellement à plat jusqu'à une orientation dans laquelle elles se font essentiellement face l'une l'autre par l'une de leurs surfaces et dans laquelle la distance de l'une à l'autre est inférieure à la distance entre les lignes médianes des bandes de matériau (10a, 10b) les unes par rapport aux autres avant l'entrée dans le dispositif de réduction de distance (60), dans laquelle de manière préférée
le dispositif de réduction de distance (60) est conçu de telle manière que les bandes de matériau (10a, 10b) se trouvent essentiellement dans un plan commun avant l'entrée dans le dispositif de réduction de distance (60), et/ou dans laquelle de manière préférée
le dispositif de réduction de distance (60) est conçu pour dévier les bandes de matériau (10a, 10b) distinctes, au moins au nombre de deux, de telle manière qu'elles sont amenées dans des plans de sortie, de manière préférée essentiellement parallèles l'une à l'autre, dont la distance les unes par rapport aux autres est inférieure à la distance entre les lignes médianes des bandes de matériau (10a, 10b) les unes par rapport aux autres avant l'entrée dans le dispositif de réduction de distance (60).

7. Machine selon la revendication 6,
dans laquelle le dispositif de réduction de distance (60) est conçu pour faire pivoter les bandes de matériau (10a, 10b) de 90° autour de leur axe central, et de manière préférée
présente pour chaque bande de matériau (10a, 10b) un premier moyen de déviation en forme de barre (62) et un second moyen de déviation en forme de barre (64a, 64b) agencé de manière décalée de 90° par rapport au premier moyen de déviation en forme de barre (62).

8. Machine selon la revendication 6,
dans laquelle le dispositif de réduction de distance (60) présente, pour chaque bande de matériau (10a, 10b), un premier moyen de déviation en forme de barre (62) permettant de dévier la bande de matériau (10a, 10b) de moins de 90°, un deuxième moyen de déviation en forme de barre (66a, 66b) agencé en aval du premier moyen de déviation en forme de barre (62) et situé dans le plan dans lequel s'inscrit la bande de matériau (10a, 10b) après qu'elle a quitté le premier moyen de déviation en forme de barre (62) et orienté à cet effet selon un angle par rapport au premier moyen de déviation en forme de barre (62), et un troisième moyen de déviation en forme de barre (67a, 67b) prévu en aval du deuxième moyen de déviation en forme de barre (66a, 66b) et situé dans le plan dans lequel s'inscrit la bande de matériau (10a, 10b) après qu'elle a quitté le deuxième moyen de déviation en forme de barre (66a, 66b) et orienté selon un angle, de manière préférée de 90°, par rapport au deuxième moyen de déviation en forme de barre (66a, 66b), dans lequel de manière préférée
le deuxième moyen de déviation en forme de barre (66a, 66b) et le troisième moyen de déviation en forme de barre (67a, 67b) sont fixés l'un à l'autre par l'une de leurs deux extrémités.

9. Machine selon au moins l'une des revendications précédentes, dans laquelle le dispositif de formation de boudins multiples (24) présente un nombre d'épaulements de mise en forme (26a, 26b), conçus pour faire prendre au matériau en forme de bande (10a, 10b) respectivement une forme de tube, qui correspond au nombre de boudins devant être formés, dans laquelle de manière préférée
les épaulements de mise en forme (26a, 26b) sont inclinés les uns par rapport aux autres de telle manière que leur distance diminue dans la direction de déplacement du matériau en forme de bande (10a, 10b), dans laquelle de manière préférée
le dispositif de formation de boudins multiples (24) présente un nombre de disques et d'étoiles correspondant au nombre de boudins devant être formés, afin de rassembler le matériau en forme de bande (10a, 10b) pour fournir des boudins.

10. Machine selon au moins l'une des revendications précédentes, **caractérisée par** un dispositif de garniture (30) agencé en aval du dispositif de formation de boudins multiples (24) et conçu pour munir les boudins formés par le dispositif de formation de boudins multiples (24) respectivement d'un matériau de gainage (40a, 40b) présentant de manière préférée du papier, dans laquelle de manière préférée
le dispositif de garniture (30) présente une pluralité de trajets de transport (36a, 36b), correspondant au nombre de boudins formés par le dispositif de formation de boudins multiples (24), qui sont dirigés les uns vers les autres dans la direction de déplacement (A), de sorte que la distance des trajets de transport (36a, 36b) les uns par rapport aux autres est plus petite au niveau de leur fin située en aval qu'au niveau de leur début situé en amont, et/ou dans laquelle de manière préférée
une pluralité de trajets de transport (43a, 43b), correspondant au nombre de boudins devant être formés par le dispositif de formation de boudins multiples (24), sont prévus, qui s'étendent du dispositif de formation de boudins multiples (24) vers le dispositif de garniture (30), dans laquelle au moins deux desdits trajets de transport (43a, 43b) ont leurs sections situées en amont dirigées l'une vers l'autre dans la direction de transport (A) de manière adjacente au dispositif de formation de boudins multiples (24), et ont leurs sections situées en aval orientées parallèlement l'une à l'autre de manière adjacente au dispositif de garniture (30), de sorte que la distance entre lesdits trajets de transport (43a, 43b) est plus petite au niveau de leur fin située en aval, avant le dispositif de garniture (30), qu'au niveau de leur début situé en amont de manière adjacente au dispositif de formation de boudins multiples (24).

11. Machine selon la revendication 10,
comprenant un dispositif de coupe de boudin (46) agencé en aval du dispositif de garniture (30) et conçu pour couper les boudins en tronçons de longueurs discrètes.

12. Machine selon les revendications 10 et 11,
dans laquelle une pluralité de trajets de transport (44a, 44b) correspondant au nombre de boudins formés par le dispositif de formation de boudins multiples (24) sont prévus, qui se raccordent aux trajets de transport du dispositif de garniture (30) et qui traversent le dispositif de coupe de boudin (46), dans laquelle de manière préférée
au moins un trajet de transport (44a, 44b) est essentiellement aligné, sur toute sa longueur à travers le dispositif de coupe de boudin (46), avec le trajet de transport amont associé du dispositif de garniture (30), ou
au moins deux trajets de transport (44a, 44b) viennent s'aligner parallèlement l'un à l'autre sur leur tracé allant du dispositif de garniture (30) au dispositif de coupe de boudin (46).

13. Machine selon au moins l'une des revendications précédentes, comprenant un rouleau de traction (18a; 19), entraîné de manière active et agencé entre le dispositif de fourniture de bande de matériau (2) et le dispositif de sertissage (20), et un dispositif de régulation qui commande le rouleau de traction (18a; 19) de telle manière que le rouleau de traction (18a; 19) définit la vitesse de transport souhaitée et commande le dispositif de sertissage (20) de telle manière que la vitesse de transport au sein du dispositif de sertissage (20) est synchronisée avec la vitesse de transport définie par le rouleau de traction (18a ; 19).

14. Machine selon les revendications 1 et 13,
dans laquelle le dispositif de régulation est conçu pour synchroniser la vitesse circonférentielle du ou des rouleau(x) de sertissage (22 ; 22a, 22b) avec la vitesse circonférentielle du rouleau de traction (18a ; 19).

15. Machine selon la revendication 13 ou 14,
dans laquelle le dispositif de garniture (30) présente un entraînement commun associé à tous les trajets de transport et conçu pour le transport simultané des boudins sur tous les trajets de transport, et le dispositif de régulation est en outre conçu pour synchroniser l'opération de coupe du dispositif de coupe de boudin (46) avec la vitesse de transport définie par le rouleau de traction (18a ; 19).

16. Machine selon la revendication 10 et selon au moins l'une des revendications 13 à 15,
dans laquelle le dispositif de garniture (30) présente un dispositif d'entraînement (34a, 34b) prévu pour le transport des boudins le long des trajets de transport (43a, 43b), et le dispositif de régulation est conçu pour commander le dispositif d'entraînement (34a, 34b) du dispositif de garniture (30) de façon telle que la vitesse de transport le long des trajets de transport à l'intérieur du dispositif de garniture (30) est supérieure, à hauteur d'une valeur différentielle, à la vitesse de transport définie par le rouleau de traction (18a ; 19), dans laquelle de manière préférée
un dispositif de régulation de tension de traction de bande (54) définissant la valeur différentielle est agencé entre le dispositif de sertissage (20) et le dispositif de garniture (30), dans laquelle de manière préférée
le dispositif de régulation de tension de traction de bande (54) présente un rouleau compensateur et le dispositif de régulation est conçu pour déterminer la valeur différentielle à partir de la déviation du rouleau compensateur.

17. Machine selon la revendication 16,
dans laquelle le dispositif de garniture (30) présente une pluralité de courroies de garniture (32a, 32b) circulant sans fin, correspondant au nombre de boudins devant être formés par le dispositif de formation de boudins multiples (24), qui sont conçues pour accueillir et emmener une bande (40a ; 40b) de matériau de gainage et dont des segments se déplacent le long d'un trajet de transport (36a ; 36b) associé où elles sont ensuite conçues pour déposer la bande (40a ; 40b) de matériau de gainage autour du boudin, le dispositif d'entraînement (34a, 34b) étant prévu pour mouvoir les courroies de garniture (32a, 32b) en circuit fermé, et le dispositif de régulation étant conçu pour ajuster la vitesse des courroies de garniture (32a, 32b) dans la région des trajets de transport à une valeur qui est supérieure, à hauteur de la valeur différentielle, à la vitesse de transport définie par le rouleau de traction (18a ; 19).
